# EUROPÄISCHE PATENTSCHRIFT

(11) **EP 1 411 317 B1**
(45) Veröffentlichungstag und Bekanntmachung des Hinweises auf die Patenterteilung: **08.10.2008**
(21) Anmeldenummer: 03016273.9
(22) Anmeldetag: 18.07.2003
(51) Int. Cl.: F42B 12/64

(54) **Splittergeschoss**
Fragment projectile
Projectile à fragmentation

(30) Priorität: 18.10.2002 DE 10248696
(43) Veröffentlichungstag der Anmeldung: 21.04.2004
(73) Patentinhaber: Rheinmetall Waffe Munition GmbH, 40880 Ratingen (DE)
(72) Erfinder: Thiesen, Stefan, Dr., 47877 Willich (DE); Jungbluth, Dieter, 56249 Herschbach (DE)
(74) Vertreter: Dietrich, Barbara

(56) Entgegenhaltungen:
- DE-A- 19 524 726
- DE-B- 1 578 135
- DE-C- 77
- US-A- 5 872 327
- US-A- 6 129 024

## Beschreibung

### Die Erfindung betrifft ein unterkalibriges Sptittergeschoss

Splittergeschosse sind beispielsweise aus der DE 196 26 660 C2 bekannt. Dabei handelt es sich um Vollkalibergeschosse, die jeweils eine Geschosshülle besitzen, welche einen vorderseitigen mit Schwermetallsplittern gefüllten Hohlraum umfasst. Im Inneren der Geschosshülle ist ferner eine Sprengladung vorgesehen, die zu einem vorgegebenen Zeitpunkt zur Detonation gebracht wird und die Splitter z.B. in Zielrichtung beschleunigt.

Aus der DE 15 78 135 B ist ein schrapnellähnliches Geschoss oder Bombe mit einem durch eine Treibscheibe in zwei Kammern - Ladungskammer und Geschosskammer - geteilten Muttergeschoss bekannt. Die vordere Geschosskammer enthält eine Vielzahl von Tochtergeschossen und die hintere Kammer eine Treibladung für die Tochtergeschosse. Die Tochtergeschosse haben die Form von Kugeln oder Zylindern.

Mit der DE 195 24 726 A1 wird einen Gefechtskopf mit einem richtbaren Wirkteil, mit detonativ gezielt aufbrechbarer Gefachtskopfhülle offenbart. An der Innenwand der Gefechtskopfhülle schließt sich eine den Innenraum des Gefechtskopfes umschließende Sprengstoffhülle (Sprengstoffsegmente) an. Im richtbaren Wirkteil sind mindestens eine Lage separater stab-und / oder würfelförmiger Wirkkörper eingebunden, die nach dem Aufbrechen der Gefechtskopfhülle durch entsprechende Öffnungen der Gefechtskopfhülle detonativ ausgestoßen werden. Um auch Kampfstoffe beseitigen zu können, wird vorgeschlagen, ein weiteres Wirkteil mit einer pyrotechnischen Ladung einzubinden, mit der hohe Temperaturen erzeugt und die freigesetzten Kampfstoffe verbrand werden.

Die US 5,872,327 A betrifft ein unterkalibriges, drallstabilisiertes Mehrzweckgeschoss mit optimalem Zerlegungsverhalten, das auch beim Auftreffen auf dünne Aluminiumplatten optimal aufreißt. Dieses Verhalten wird durch die hohe Sprödigkeit des Schwermetall- Sinterstoffes bzw. durch das besondere Verhältnis von Kobalt zu Nickel in der Bindephase zwischen den einzelnen Wolframkörnem gewährleistet.

Derartige Splittergeschosse weisen den Nachteil auf, dass sie relativ ineffektiv sind, weil der die Splitterwirkung verursachende Massenanteil, bezogen auf das Geschossgewicht, gering ist. Ein weiteres unterkalibriges splittergeschoß ist aus US6129024 bekannt. Der Erfindung liegt die Aufgabe zugrunde, ein kostengünstig herstellbares unterkalibriges Splittergeschoss anzugeben, welches eine für die Zielbekämpfung ausreichende Splitterverteilung im Zielgebiet aufweist.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im Wesentlichen auf dem Gedanken, bei dem Splittergeschoss auf die Verwendung von Sprengstoff zu verzichten und den für den Sprengstoff benötigten Raum mit Splittern zu füllen. Das Ausstoßen der Splitter zu einem vorgegebenen Zeitpunkt erfolgt dann durch eine relativ wenig Raum einnehmende pyrotechnische Ausstoßladung. Um den bei Vollkalibergeschossen auftretenden, relativ starken Geschwindigkeitsabfall des Geschosses und damit auch der Splitter während des Fluges zu vermeiden, hat es sich als vorteilhaft erwiesen, das Splittergeschoss als unterkalibriges Geschoss auszubilden. Derartige Geschosse besitzen eine wesentlich höhere Mündungsgeschwindigkeit und weisen einen wesentlich geringeren Geschwindigkeitsabfall während des Fluges auf. Außerdem kann bei flügelstabilisierten Geschossen das Leitwerk starr an dem Geschoss angeordnet werden. Dadurch ergeben sich gegenüber Vollkalibergeschossen, bei denen üblicherweise Klappleit-Werke verwendet werden müssen, die weiteren Vorteile einer zusätzlichen Kostenreduzierung und einer Verbesserung der Treffleistung. Zwar steht bei einem unterkalibrigen Geschoss weniger Raum für die Splitter zur Verfügung, doch reicht der vorhandene Raum aufgrund des Fehlens der Sprengladung für eine effektive Zielbekämpfung (z.B. Bedrohung durch Pz-Abwehrwaffen in Schützenstellung oder leicht gepanzerte Fahrzeuge) in der Regel aus.

Abgesehen von der kostengünstigeren Herstellung derartiger Geschosse entfällt auch die bei herkömmlichen Splittergeschossen bestehende Problematik der Abschusssicherheit des Sprengstoffes.

Weitere Einzelheiten und Vorteile der Erfindung ergeben sich aus dem folgenden anhand einer Figur erläuterten Ausführungsbeispiel.

In der Fig. ist mit 1 ein flügelstabilisiertes unterkalibriges Splittergeschoss bezeichnet, welches von einem an sich bekannten segmentierten Treibkäfig 2 aus Aluminium umgeben ist und beispielsweise aus einer Panzerkanone mit einem Kaliber von 120 mm verschossen werden kann.

Das Splittergeschoss 1 umfasst eine Geschosshülle 3, innerhalb derer eine Packung von Kugelsplittern 4 aus Wolfram-Schwermetall (WSM) angeordnet ist. Außerdem befinden sich innerhalb der Geschosshülle 3 eine Ausstoßladung 5 und ein programmierbarer Zeitzünder 6.

Bei dem bestimmungsgemäßen Einsatz des erfindungsgemäßen Splittergeschosses 1 wird nach Verlassen des nicht dargestellten Waffenrohres zunächst der Treibkäfig 2 abgeworfen und das Geschoß 1 fliegt auf seiner Flugbahn bis in die Nähe des Zielgebietes. Dort zündet zu einem vorgegebenen Zeitpunkt der Zeitzünder 6 die Ausstoßladung 5. Diese drückt die Kugelsplitter 4 vorderseitig aus dem Geschoß 1.

Um dabei ein reproduzierbares Ausstoßen der Kugelsplitter 4 zu gewährleisten, sind im Bereich der Geschoßspitze 7 in der Fig. nicht dargestellte Sollbruchstellen vorgesehen.

Nach dem Aufbrechen der Geschoßspitze 7 verlangsamt das Restgeschoß aufgrund des großen Luftwiderstandes schlagartig seine Geschwindigkeit. Die relativ schweren Kugelsplitter 4 fliegen hingegen etwa mit der Geschwindigkeit des Geschosses zum Zeitpunkt des Ausstoßvorganges in das Zielgebiet weiter.

Die Erfindung ist selbstverständlich nicht auf das vorstehend beschriebene Ausführungsbeispiel beschränkt. So können beispielsweise statt Kugelsplitter auch andere Splitterformen benutzt werden. Als Material für die Splitter kann statt WSM auch ein anderes Schwermetall verwendet werden. Ferner kann es sich bei dem Splittergeschoß auch um ein drallstabilisiertes Geschoß handeln. Schließlich kann der Zeitzünder auch durch einen Annäherungszünder ersetzt werden.

### Bezugszeichenliste

- 1: Splittergeschoß, Geschoß
- 2: Treibkäfig
- 3: Geschoßhülle
- 4: Kugelsplitter, Splitter
- 5: Ausstoßladung
- 6: Zeitzünder
- 7: Geschoßspitze

## Patentansprüche

1. Unterkalibriges Splittergeschoss mit den Merkmalen:
a) das Splittergeschoss (1) besitzt eine einen Hohlraum umschließende Geschosshülle (3), der mindestens teilweise mit aus Schwermetall bestehenden Splittern (4) gefüllt ist;
b) das Splittergeschoss (1) umfasst eine Ausstoßladung (5), welche die Splitter (4) zu einem vorgegebenen Zeitpunkt während des Fluges des Geschosses (1) aus der Geschosshülle (3) ausstößt,
c) im Bereich der Geschossspitze (7) sind Sollbruchstellen vorgesehen, wobei
d) die Ausstoßladung (5) die Splitter (4) vorderseitig aus dem Geschoss (1) drückt.

2. Splittergeschoss nach Anspruch 1, **dadurch gekennzeichnet, dass** es sich bei den Splittern (4) um kugelförmige Splitter aus einem Wolfram-Schwermetall handelt.

3. Splittergeschoss nach einem der Ansprüche 1 oder 2, **dadurch gekennzeichnet, dass** das Splittergeschoss (1) zur Zündung der Ausstoßladung (5) mit einem Zeit- oder einem Annäherungszünder (6) versehen ist.

## Claims

1. Subcalibre fragmentation projectile having the following features:
a) the fragmentation projectile (1) has a projectile case (3) which surrounds a cavity and is at least partially filled with fragments (4) composed of heavy metal;
b) the fragmentation projectile (1) has an ejection charge (5) which ejects the fragments (4) from the projectile case (3) at a predetermined time during the flight of the projectile (1),
c) weak points are provided in the area of the projectile nose (7), with
d) the ejection charge (5) forcing the fragments (4) out of the projectile (1) at the front end.

2. Fragmentation projectile according to Claim 1, **characterized in that** the fragments (4) are spherical fragments composed of a tungsten heavy metal.

3. Fragmentation projectile according to one of Claims 1 or 2, **characterized in that** the fragmentation projectile (1) is provided with a time fuze or a proximity fuze (6) in order to fire the ejection charge (5).

## Revendications

1. Projectile de petit calibre à fragmentation, qui présente les caractéristiques suivantes :
a) le projectile (1) à fragmentation présente une enveloppe de projectile (3) qui entoure un espace creux rempli au moins en partie d'éclats (4) constitués de métal lourd,
b) le projectile (1) à fragmentation comprend une charge d'expulsion (5) qui expulse les éclats (4) hors de l'enveloppe (3) du projectile à un instant prédéterminé de la trajectoire du projectile (1),
c) des emplacements de rupture préférentielle sont prévus dans la zone de la pointe (7) du projectile et
d) la charge d'expulsion (5) repousse par l'avant les éclats (4) hors du projectile (1).

2. Projectile à fragmentation selon la revendication 1, **caractérisé en ce que** les éclats (4) sont des éclats de forme sphérique en métal lourd à base de tungstène.

3. Projectile à fragmentation selon l'une des revendications 1 ou 2, **caractérisé en ce que** le projectile (1) à fragmentation est doté d'un détonateur (6) commandé par le temps ou par l'approche pour allumer la charge d'expulsion (5).
